# FASCICULE DE BREVET EUROPEEN

(11) **EP 0 749 626 B1**
(45) Date de publication et mention de la délivrance du brevet: **20.10.1999**
(21) Numéro de dépôt: 96901020.6
(22) Date de dépôt: 04.01.1996
(51) Int. Cl.: G10L 9/14

(54) **PROCEDE DE CODAGE DE PAROLE A PREDICTION LINEAIRE ET EXCITATION PAR CODES ALGEBRIQUES**
VERFAHREN ZUR SPRACHKODIERUNG MITTELS LINEARER PRÄDIKTION UND ANREGUNG DURCH ALGEBRAISCHE KODES
SPEECH CODING METHOD USING LINEAR PREDICTION AND ALGEBRAIC CODE EXCITATION

(30) Priorité: 06.01.1995 FR 9500133
(43) Date de publication de la demande: 27.12.1996
(73) Titulaire: FRANCE TELECOM, 75015 Paris (FR)
(72) Inventeur: LAMBLIN, Claude, F-22700 Perros-Guirec (FR)
(74) Mandataire: Loisel, Bertrand
(86) Numéro de dépôt international: FR9600017
(87) Numéro de publication internationale: WO9621221

(56) Documents cités:
- EP-A- 0 296 764
- EP-A- 0 379 296
- EP-A- 0 424 121
- EP-A- 0 497 479
- WO-A-91/13432
- SIGNAL PROCESSING VI, PROCEEDINGS OF EUSIPCO 92, vol. 1, 24 - 27 Août 1992, BRUXELLES, BE, pages 467-470, XP000348702 STEGER: "On the use of a constant autocorrelation codebook for CELP coding"
- ADVANCES IN SPEECH CODING, 1 Janvier 1991, BOSTON, US, pages 179-188, XP000419273 DELPRAT ET AL.: "A 6 kbps regular pulse CELP coder for mobile radio communications"

## Description

La présente invention concerne un procédé de codage numérique, en particulier de signaux de parole.

Une des meilleures méthodes actuelles de compression des signaux pour réduire le débit tout en maintenant une bonne qualité est la technique de prédiction linéaire à excitation par codes CELP (Code Excited Linear Prediction). Ce type de codage est largement utilisé, essentiellement dans des systèmes de transmission par voie terrestre ou satellite, ou dans des applications de stockage. Toutefois, la première génération de codeurs CELP qui utilisait des répertoires stochastiques était très complexe à mettre en oeuvre et nécessitait de grandes capacités de mémoire. Une deuxième génération de codeurs CELP est alors apparue : les codeurs CELP à répertoire algébrique. Ils sont moins complexes à mettre en oeuvre et nécessitent moins de mémoire, mais les gains sont encore insuffisants.

La technologie du codage CELP à répertoire algébrique a encore été améliorée par l'introduction des codeurs ACELP (Algebraic Code Excited Linear Prediction) qui utilisent un répertoire algébrique associé à une recherche focalisée à seuils adaptatifs permettant d'ajuster la complexité du calcul. Cependant, la quantité de mémoire vive requise reste encore importante.

Les codeurs CELP appartiennent à la famille des codeurs à analyse par synthèse, dans lesquels on utilise le modèle de synthèse au codeur. Les signaux à coder peuvent être échantillonnés à la fréquence téléphonique (*Fe*=8kHz) ou une fréquence plus élevée, par exemple à 16 kHz pour le codage en bande élargie (bande passante de 0 à 7 kHz). Selon l'application et la qualité désirée, le taux de compression varie de 1 à 16 : les codeurs CELP fonctionnent à des débits de 2 à 16 kbit/s en bande téléphonique, et à des débits de 16 à 32 kbit/s en bande élargie.

Dans un codeur numérique de type CELP, le signal de parole est échantillonné et converti en une suite de trames de L échantillons. Chaque trame est synthétisée en filtrant une forme d'onde extraite d'un répertoire (appelé aussi dictionnaire), multipliée par un gain, à travers deux filtres variant dans le temps. Le répertoire d'excitation est un ensemble de *K* codes ou formes d'ondes de *L* échantillons. Les formes d'ondes sont numérotées par un index entier *k, k* allant de 0 à *K-*1, *K* étant la taille du répertoire. Le premier filtre est le filtre de prédiction à long terme. Une analyse "LTP" (Long Term Prediction) permet d'évaluer les paramètres de ce prédicteur à long terme et ainsi d'exploiter la périodicité des sons voisés (par exemple : les voyelles) ; cette corrélation à long terme est due à la vibration des cordes vocales. Le second filtre est le filtre de prédiction à court terme. Les méthodes d'analyse par prédiction linéaire "LPC" (Linear Prediction Coding) permettent d'obtenir ces paramètres de prédiction à court terme, représentatifs de la fonction de transfert du conduit vocal et caractéristiques du spectre du signal. Le procédé utilisé pour déterminer la séquence d'innovation est la méthode d'analyse par synthèse : au codeur, toutes les séquences d'innovation du répertoire d'excitation sont filtrées par les deux filtres LTP et LPC, et la forme d'onde sélectionnée est celle produisant le signal synthétique le plus proche du signal de parole original selon un critère de pondération perceptuelle.

Dans un codeur CELP, l'excitation du modèle de synthèse est donc constituée par des formes d'ondes extraites d'un répertoire. Selon le type de ce répertoire, on distingue deux sortes de codeurs CELP. Les répertoires des premiers codeurs CELP étaient constitués de formes d'ondes stochastiques. Ces répertoires sont obtenus soit par apprentissage soit par génération aléatoire. Leur inconvénient majeur est leur manque de structure qui nécessite de les stocker et entraîne une complexité de mise en oeuvre élevée. Le répertoire d'excitation du premier codeur CELP était un dictionnaire stochastique, composé d'un ensemble de 1024 formes d'ondes de 40 échantillons gaussiens. Ce codeur CELP ne fonctionnait pas en temps réel sur les calculateurs les plus puissants de l'époque. D'autres dictionnaires stochastiques permettant de diminuer et la mémoire et le temps de calcul nécessaires ont été introduits ; cependant, tant la complexité que la capacité de mémoire requise restaient importantes.

Pour remédier à cet inconvénient, une autre catégorie de répertoires a été proposée : les répertoires algébriques fortement structurés qui n'ont pas besoin d'être stockés et dont la structure permet de développer des algorithmes rapides pour leur mise en oeuvre. A. Gersho, dans son article "Advances in Speech and Audio Compression" (Proc.IEEE, Vol.82, N°6, Juin 1994, pages 900-918), a présenté une bonne synthèse des travaux en codage CELP et établit un inventaire des différents répertoires proposés dans la littérature. Un des codeurs CELP utilisant un répertoire algébrique est le codeur ACELP.

Les codeurs ACELP (voir WO 91/13432) ont été proposés comme candidats à plusieurs normalisations: normalisation UIT (Union Internationale des Télécommunications) à 8kbit/s, normalisation UIT pour la visiophonie RTC à 6,8 kbit/s-5,4 kbit/s. Les modules de prédiction à court terme, d'analyse LTP et de pondération perceptuelle sont similaires à ceux utilisés dans un codeur CELP classique. L'originalité du codeur ACELP réside dans le module de recherche au signal d'excitation. Le codeur ACELP présente deux intérêts majeurs : une grande flexibilité en débit et une complexité de mise en oeuvre ajustable. La flexibilité en débit provient de la méthode de génération du répertoire. La possibilité de régler la complexité est due à la procédure de sélection de la forme d'onde qui utilise une recherche focalisée à seuils adaptatifs.

Dans un codeur ACELP, le répertoire d'excitation est un ensemble virtuel (dans le sens où il n'est pas stocké), généré algébriquement. Le générateur de codes algébriques produit en réponse à un index *k, k* variant de 0 à *K*-1, un vecteur code de *L* échantillons ayant très peu de composantes non nulles. Soit *N* le nombre de composantes non nulles. Dans certaines applications, la dimension des mots de code est étendue à *L+N,* et les *N* dernières composantes sont nulles. On suppose ici, sans affecter la généralité de l'exposé, que *L* est un multiple de *N*. Les mots de code *c*_{*k*} sont donc composés de *N* impulsions. Les amplitudes des impulsions sont fixes (par exemple ±1). Les positions autorisées pour l'impulsion p sont de la forme${\text{pos}}_{\text{i,p}} \text{=} \text{Ni} \text{+} \text{p}$ *i* allant de 0 à *L'*-1, où *L*'= *L*/*N*. Dans le cas où *L*'=(*L*+*N*)/*N*, la position peut être supérieure ou égale à *L*, et l'impulsion correspondante est alors simplement annulée. L'index de la forme d'onde *c*_{*k*} est obtenu de manière directe par la relation et la taille du répertoire est de : *K* = (*L*')^{*N*}.

La sélection d'une forme d'onde dans un répertoire CELP s'effectue en recherchant celle qui minimise l'erreur quadratique entre le signal original pondéré et le signal synthétique pondéré. Ceci revient à maximiser la quantité *Cr*_{*k*}=*P*_{*k*}²/α_{*k*}², où *P*_{*k*}=(*D.c*_{*k*}^{T}), et α_{*k*}²=∥*c*_{*k*}*.H*^{*T*}∥² =(*c*_{*k*}*.U.c*_{*k*}^{T}), et (.)^{T} désigne la transposition matricielle. *D* est un vecteur-cible qui dépend du signal d'entrée, du signal synthétique passé et du filtre composé des filtres de synthèse et de pondération perceptuelle. Soit *h* le vecteur de la réponse impulsionnelle de ce filtre composé :$\text{h = (h(0),h(1), ... h(L-1))}$ H est la matrice LxL triangulaire inférieure de Toeplitz formée à partir de cette réponse impulsionnelle. U = H^{T}.H est la matrice de covariance de *h*. En notant U(i,j) l'élément de la matrice U à la ligne i et à la colonne j (0≤i,j<L), l'élément U(i,j) est égal à :

Dans un codeur ACELP, si la forme d'onde *c*_{*k*} est composée de N impulsions de positions pos_{i(q,k),q} et d'amplitude S_{q} (0≤q<N), le produit scalaire *P*_{*k*} du vecteur-cible *D* avec une forme d'onde *c*_{*k*} et l'énergie α_{*k*}² de la forme d'onde filtrée *c*_{*k*} ont pour expression : et

Un des avantages du répertoire ACELP est qu'il donne lieu à une méthode sous-optimale efficace de sélection de la meilleure forme d'onde. Cette recherche s'effectue en imbriquant les boucles de recherche des impulsions. Pour une boucle d'ordre q, l'indice i_{q}=(pos_{i,q}-q)/N codant la position varie dans l'ensemble [0,...,L'-1]. On accélère l'exploration en calculant avant d'entrer dans la procédure de recherche un seuil adaptatif pour chaque boucle. On n'entre dans la boucle de recherche de l'impulsion q que si une quantité partielle Crₖ(q-1), calculée à partir des impulsions 0 à q-1 précédemment déterminées dans les boucles supérieures, dépasse un seuil calculé pour la boucle q-1. La quantité partielle peut être : *Cr*_{*k*}*(q-1)=P*_{*k*}^{*2*} *(q-1)* /α_{*k*}^{*2*} *(q-1)* ou *Cr*_{*k*}*(q-1)=P*_{*k*}^{*2*}*(q-1)*, où *α*_{*k*}^{*2*}*(q-1)* est l'énergie de la forme d'onde composée des impulsions 0 à q-1 de cₖ filtrée, et Pₖ(q-1) est le produit scalaire du vecteur-cible D avec la forme d'onde composée des impulsions 0 à q-1 de cₖ.

Le calcul des critères partiels est simplifié par le caractère récursif de *P*_{*k*}*(q)* et *α*_{*k*}^{*2*}*(q).* En effet, les suites {*P*_{*k*}*(q)*}_{*q=0,...,N-1*} et {α_{*k*}^{*2*}*(q)*}_{*q=0,...,N-1*} sont calculées par récurrence de la manière suivante :${\text{P}}_{\text{k}} {\text{(0)=S}}_{\text{0}} {\text{.D(pos}}_{\text{i(0,k),0}} \text{)} \text{et} {\text{P}}_{\text{k}} {\text{(q)=P}}_{\text{k}} {\text{(q-1)+S}}_{\text{q}} {\text{.D(pos}}_{\text{i(q,k),q}} {\text{) α}}_{\text{k}} {\text{}}^{\text{2}} {\text{(0)=S}}^{\text{2}} {}_{\text{0}} {\text{.U(pos}}_{\text{i(0,k),0}} {\text{, pos}}_{\text{i(0,k),0}} \text{)}$ et où pos_{i(p,k),p} est la position de la p-ième impulsion de cₖ et Sₚ son amplitude. L'énergie α_{*k*}^{*2*} de la forme d'onde cₖ filtrée et le produit scalaire Pₖ de cₖ avec le vecteur-cible D sont obtenus à l'issue de la récurrence (q=N-1).

Le calcul des K suites {α_{*k*}^{*2*}(*q*)}_{*q=0,...,N-1*}, pour k variant de 0 à K-1, nécessite de connaître des éléments de la matrice U de covariance de la réponse impulsionnelle h du filtre composé. Dans le codeur ACELP antérieur, tous les éléments U(i,j) de la matrice U sont calculés et stockés. La matrice U possède les propriétés suivantes qui sont utilisées lors du calcul de ses L² éléments ;
- propriété de symétrie :
   U(i,j) = U(j,i), pour 0≤i,j<L
- propriété de récurrence sur les diagonales : U(i-1,j-1)=U(i,j)+h(L-i).h(L-j), pour 0<i,j<L et U(i,L-1)=U(L-1,i)=h(0).h(L-1-i), pour 0≤i<L

Cependant, un calcul de la matrice U exploitant au maximum ces deux propriétés nécessite encore :
. L(L+1)/2 multiplications et L(L-1)/2 additions,
. L² chargements en mémoire.

En conclusion, la technique ACELP nécessite un grand nombre de chargements en mémoire et une mémoire de taille importante. Il faut en effet stocker :
- le signal d'entrée (typiquement 80 à 360 mots de 16 bits),
- la matrice de covariance (40² à 60² mots de 16 bits),
- les signaux intermédiaires et leurs mémoires (typiquement 2 à 3K mots de 16 bits),
- le signal de sortie (typiquement 80 à 200 mots ou octets).

Il apparaît clairement que la taille de la matrice de covariance occupe une place prépondérante. On note que, pour une application donnée, l'espace mémoire nécessaire pour les signaux intermédiaires est incompressible ; si on veut réduire la taille mémoire globale, il semble donc qu'il ne soit possible que de jouer sur la taille de la mémoire nécessaire à la matrice de covariance. Or, jusqu'à présent, les experts savaient que cette matrice était symétrique par rapport à la diagonale principale et que certains termes n'étaient pas utiles, mais ils pensaient que ces derniers étaient disposés dans la matrice sans un ordre déterminé.

Une première idée pour diminuer l'espace mémoire nécessaire pour la matrice de covariance reposait sur l'exploitation de la propriété de symétrie de cette matrice. Mais, l'expérience a montré que le stockage de la demi-matrice entraîne des calculs d'adresse plus compliqués lors de la recherche de l'excitation ACELP, module déjà très complexe (50% du temps CPU typiquement). Le gain en mémoire perdait alors tout intérêt face à l'augmentation de la complexité.

Un but principal de la présente invention est de proposer un procédé de codage de type ACELP qui réduise notablement la taille de la mémoire nécessaire au codeur.

L'invention propose ainsi un procédé de codage de parole à prédiction linéaire et excitation par codes (CELP), dans lequel on numérise un signal de parole en trames successives de L échantillons, on détermine de manière adaptative d'une part des paramètres de synthèse définissant des filtres de synthèse, et d'autre part des paramètres d'excitation incluant pour chaque trame des positions d'impulsions d'un code d'excitation de L échantillons appartenant à un répertoire algébrique prédéterminé et un gain d'excitation associé, et on transmet des valeurs de quantification représentatives des paramètres déterminés. Le répertoire algébrique est défini à partir d'au moins un groupe de N ensembles de positions d'impulsion possibles dans des codes d'au moins L échantillons, un code du répertoire étant représenté par N positions d'impulsion appartenant respectivement aux N ensembles d'un groupe. La détermination des paramètres d'excitation relatifs à une trame comporte la sélection d'un code du répertoire qui maximise la quantité *P*_{*k*}²/α_{*k*}² dans laquelle *P*_{*k*}= *D.c*_{*k*}^{T} désigne le produit scalaire entre le code cₖ du répertoire et un vecteur cible D dépendant du signal de parole de la trame et des paramètres de synthèse, et α_{*k*}² désigne l'énergie sur la trame du code cₖ filtré par un filtre composé des filtres de synthèse et d'un filtre de pondération perceptuelle. Le calcul des énergies α_{*k*}² comporte un calcul et une mémorisation de composantes d'une matrice de covariance U = H^{T}.H où H désigne une matrice triangulaire inférieure de Toeplitz à L lignes et L colonnes formée à partir de la réponse impulsionnelle h(0), h(1),..., h(L-1) dudit filtre composé. Les composantes mémorisées de la matrice de covariance sont seulement, pour au moins un groupe de N ensembles, celles de la forme : avec 0≤p<N et celles de la forme : avec 0≤p<q<N, pos_{i,p} et pos_{j,q} désignant respectivement les positions d'ordre i et j dans les ensembles dudit groupe contenant des positions possibles pour les impulsions p et q des codes du répertoire.

De cette façon, on ne stocke que les termes effectivement utilisés lors de la recherche de l'excitation ACELP, ce qui permet de réduire considérablement la mémoire nécessaire. Par exemple, dans le cas où le répertoire algébrique a la structure (1) définie ci-dessus avec un seul groupe de N ensembles, le nombre d'éléments de la matrice U à stocker est de L+L² (N-1) /2N au lieu de L² dans le cas du codeur ACELP antérieur, de sorte que la réduction d'espace mémoire est de [L²(N+1)/2N]-L mots de mémoire vive, soit plusieurs kilooctets pour les valeurs habituelles de L et N.

De préférence, les composantes mémorisées de la matrice de covariance sont structurées, pour un groupe, sous la forme de N vecteurs de corrélations et N(N-1)/2 matrices de corrélations. Chaque vecteur de corrélations R_{p,p} est associé à un numéro d'impulsion p dans les codes du répertoire (0≤p<N), et est de dimension Lₚ' égale au cardinal de l'ensemble dudit groupe contenant des positions possibles pour l'impulsion p, avec des composantes i (0≤i<Lₚ') de la forme R_{p,p}(i) = U(pos_{i,p},pos_{i,p}). Chaque matrice de corrélations R_{p,q} est associée à deux numéros d'impulsion différents p,q dans les codes du répertoire (0≤p<q<N), et a *L*_{*p*}*'* lignes et *L*_{*q*}*'* colonnes avec des composantes de la forme R_{p,q}(i,j)=U(pos_{i,p},pos_{j,q}) à la ligne i et à la colonne j (0≤i<Lₚ' et 0≤i<L_{q}'). Ce mode de rangement des composantes de la matrice de covariance facilite leur accès lors de la recherche de l'excitation ACELP, de façon à réduire ou au moins ne pas accroître la complexité de ce module.

Le procédé selon l'invention est applicable à divers types de codes algébriques, c'est-à-dire quelle que soit la structure des ensembles de positions possibles pour les différentes impulsions des codes du répertoire. La procédure de calcul des vecteurs de corrélations et des matrices de corrélations peut être rendue relativement simple et efficace lorsque, dans un groupe de N ensembles, les ensembles de positions possibles pour une impulsion des codes du répertoire ont tous le même cardinal L' et que la position d'ordre i dans l'ensemble des positions possibles pour l'impulsion p (0≤i<L', 0≤p<N) est donnée par :${\text{pos}}_{\text{i,p}} \text{= δ.(iN+p)+ε}$ δ et ε étant deux entiers tels que δ>0 et ε≥0.

D'autres particularités et avantages de la présente invention apparaîtront dans la description ci-après d'exemples de réalisation préférés, mais non limitatifs, en référence aux dessins annexés, dans lesquels :
- les figures 1 et 2 sont des schémas synoptiques d'un décodeur et d'un codeur CELP utilisant un répertoire algébrique conformément à l'invention ;
- les figures 3 et 4 sont des organigrammes illustrant le calcul des vecteurs de corrélations et des matrices de corrélations dans un premier mode de réalisation de l'invention ;
- les figures 5A et 5B, qui se placent l'une au-dessus de l'autre, montrent un organigramme de la procédure de recherche de l'excitation dans le premier mode de réalisation ;
- les figures 6 à 8 sont des organigrammes illustrant le calcul des vecteurs de corrélations et des matrices de corrélations dans un second mode de réalisation de l'invention ; et
- la figure 9 est un organigramme illustrant une procédure sous-optimale de recherche de l'excitation dans le second mode de réalisation.

Le processus de synthèse de parole mis en oeuvre dans un codeur et un décodeur CELP est illustré sur la figure 1. Un générateur d'excitation 10 délivre un code d'excitation cₖ appartenant à un répertoire prédéterminé en réponse à un index k. Un amplificateur 12 multiplie ce code d'excitation par un gain d'excitation β, et le signal résultant est soumis à un filtre 14 de synthèse à long terme. Le signal de sortie u du filtre 14 est à son tour soumis à un filtre 16 de synthèse à court terme, dont la sortie ŝ constitue ce qu'on considère ici comme le signal de parole synthétisé. Bien entendu, d'autres filtres peuvent également être mis en oeuvre au niveau du décodeur, par exemple des post-filtres, comme il est bien connu dans le domaine du codage de la parole.

Les signaux précités sont des signaux numériques représentés par exemple par des mots de 16 bits à une cadence d'échantillonnage Fe égale par exemple à 8 kHz. Les filtres de synthèse 14, 16 sont en général des filtres purement récursifs. Le filtre 14 de synthèse à long terme a typiquement une fonction de transfert de la forme 1/B(z) avec B(z)=1-Gz^{-T}. Le retard T et le gain G constituent des paramètres de prédiction à long terme (LTP) qui sont déterminés d'une manière adaptative par le codeur. Les paramètres LPC du filtre 16 de synthèse à court terme sont déterminés au codeur par une prédiction linéaire au signal de parole. La fonction de transfert du filtre 16 est ainsi de la forme 1/A(z) avec dans le cas d'une prédiction linéaire d'ordre P (P≃10 typiquement), aᵢ représentant le i-ième coefficient de prédiction linéaire.

La figure 2 montre le schéma d'un codeur CELP. Le signal de parole s(n) est un signal numérique, par exemple fourni par un convertisseur analogique-numérique 20 traitant le signal de sortie amplifié et filtré d'un microphone 22. Le signal s(n) est numérisé en trames successives de Λ échantillons elles-mêmes divisées en sous-trames, ou trames d'excitation, de L échantillons (par exemple Λ=240, L=40).

Les paramètres LPC, LTP et EXC (index k et gain d'excitation β) sont obtenus au niveau du codeur par trois modules d'analyse respectifs 24, 26, 28. Ces paramètres sont ensuite quantifiés de façon connue en vue d'une transmission numérique efficace, puis soumis à un multiplexeur 30 qui forme le signal de sortie du codeur. Ces paramètres sont également fournis à un module 32 de calcul d'états initiaux de certains filtres du codeur. Ce module 32 comprend essentiellement une chaîne de décodage telle que celle représentée sur la figure 1. Le module 32 permet de connaître au niveau du codeur les états antérieurs des filtres de synthèse 14, 16 du décodeur, déterminés en fonction des paramètres de synthèse et d'excitation antérieurs à la sous-trame considérée.

Dans une première étape du processus de codage, le module 24 d'analyse à court terme détermine les paramètres LPC (coefficients aᵢ du filtre de synthèse à court terme) en analysant les corrélations à court terme du signal de parole s(n). Cette détermination est effectuée par exemple une fois par trame de Λ échantillons, de manière à s'adapter à l'évolution du contenu spectral du signal de parole. Les méthodes d'analyse LPC sont bien connues dans la technique, et ne seront donc pas détaillées ici. On pourra par exemple se reporter à l'ouvrage "Digital Processing of Speech Signals" de L.R. Rabiner et R.W. Shafer, Prentice-Hall Int., 1978.

L'étape suivante du codage consiste en la détermination des paramètres LTP de synthèse à long terme. Ceux-ci sont par exemple déterminés une fois par sous-trame de L échantillons. Un soustracteur 34 soustrait du signal de parole s(n) la réponse à un signal d'entrée nul du filtre de synthèse à court terme 16. Cette réponse est déterminée par un filtre 36 de fonction de transfert 1/A(z) dont les coefficients sont donnés par les paramètres LPC qui ont été déterminés par le module 24, et dont les états initiaux ŝ sont fournis par le module 32 de façon à correspondre aux p derniers échantillons du signal synthétique. Le signal de sortie du soustracteur 34 est soumis à un filtre 38 de pondération perceptuelle. La fonction de transfert W(z) de ce filtre de pondération perceptuelle est déterminée à partir des paramètres LPC. Une possibilité est de prendre W(z)=A(z)/A(z/γ), où γ est un coefficient de l'ordre de 0,8. Le rôle du filtre de pondération perceptuelle 38 est d'accentuer les portions du spectre où les erreurs sont les plus perceptibles.

L'analyse LTP en boucle fermée effectuée par le module 26 consiste, de façon classique, à sélectionner pour chaque sous-trame le retard T qui maximise la corrélation normalisée : où x'(n) désigne le signal de sortie du filtre 38 pendant la sous-trame considérée, et y_{T}(n) désigne le produit de convolution u(n-T)*h'(n). Dans l'expression ci-dessus, h'(0), h'(1) ,...,h'(L-1) désigne la réponse impulsionnelle du filtre de synthèse pondéré, de fonction de transfert W(z)/A(z). Cette réponse impulsionnelle h' est obtenue par un module 40 de calcul de réponses impulsionnelles, en fonction des paramètres LPC qui ont été déterminés pour la sous-trame. Les échantillons u(n-T) sont les états antérieurs du filtre 14 de synthèse à long terme, fournis par le module 32. Pour les retards T inférieurs à la longueur d'une sous-trame, les échantillons manquants u(n-T) sont obtenus par interpolation sur la base des échantillons antérieurs, ou à partir du signal de parole. Les retards T, entiers ou fractionnaires, sont sélectionnés dans une fenêtre déterminée, allant par exemple de 20 à 143 échantillons. Pour réduire la plage de recherche en boucle fermée, et donc pour réduire le nombre de convolutions y_{T}(n) à calculer, on peut d'abord déterminer un retard T₁ en boucle ouverte par exemple une fois par trame, puis sélectionner les retards en boucle fermée pour chaque sous-trame dans un intervalle réduit autour de T₁. La recherche en boucle ouverte consiste plus simplement à déterminer le retard T₁ qui maximise l'autocorrélation du signal de parole s(n) éventuellement filtré par le filtre inverse de fonction de transfert A(z). Une fois que le retard T a été déterminé, le gain G de prédiction à long terme est obtenu par :

Pour rechercher l'excitation CELP relative à une sous-trame, le signal Gy_{T}(n), qui a été calculé par le module 26 pour le retard optimal T, est d'abord soustrait du signal x'(n) par le soustracteur 42. Le signal résultant x(n) est soumis à un filtre à rebours 44 qui fournit un signal D(n) donné par : où h(0), h(1),..., h(L-1) désigne la réponse impulsionnelle du filtre composé des filtres de synthèse et du filtre de pondération perceptuelle, calculée par le module 40. En d'autres termes, le filtre composé a pour fonction de transfert W(z)/[A(z).B(z)]. En notation matricielle, on a donc :$\text{D = (D(0), D(1),..., D(L-1)) = x.H}$ avec$\text{x = (x(0), x(1),..., x(L-1))}$ et

Le vecteur D constitue un vecteur-cible pour le module 28 de recherche de l'excitation. Ce module 28 détermine un mot de code du répertoire qui maximise la corrélation normalisée *P*_{*k*}^{*2*}/*α*_{*k*}^{*2*} dans laquelle :${\text{P}}_{\text{k}} {\text{= D.c}}_{\text{k}} {\text{}}^{\text{T}}$${\text{α}}_{\text{k}} {\text{}}^{\text{2}} {\text{= c}}_{\text{k}} {\text{.H}}^{\text{T}} {\text{.H.c}}_{\text{k}} {\text{}}^{\text{T}} {\text{= c}}_{\text{k}} {\text{.U.c}}_{\text{k}} {\text{}}^{\text{T}}$

L'indice k optimal ayant été déterminé, le gain d'excitation β est pris égal à β = Pₖ/αₖ².

Le répertoire algébrique des codes d'excitation possible est défini à partir d'au moins un groupe de N ensembles E₀, E₁,..., E_{N-1} de positions possibles pour des impulsions d'ordre 0,1,...,N-1 et d'amplitude S₀, S₁,..., S_{N-1} dans des codes d'au moins L échantillons. Un code du répertoire est représenté par N positions d'impulsions appartenant respectivement aux ensembles E₀, E₁,..., E_{N-1} d'un même groupe de N ensembles. Dans le cas général, les cardinaux L'₀, L'₁,..., L'_{N-1} des ensembles E₀, E₁,..., E_{N-1} peuvent être égaux ou différents, et ces ensembles peuvent être disjoints ou non.

Dans le premier mode de réalisation ci-après, on supposera qu'il y a un seul groupe dont les N ensembles E₀, E₁,..., E_{N-1} ont tous le même cardinal L', et que la position d'ordre i dans l'ensemble Eₚ des positions possibles pour l'impulsion p (0≤i<L', 0≤p<N) est donnée par :${\text{pos}}_{\text{i,p}} \text{= δ.(iN+p)+ε}$ δ et ε étant deux entiers tels que 0≤ε<δ.

Après avoir calculé et mémorisé certains termes de la matrice de covariance U, le module 28 procède à la recherche du code d'excitation pour la sous-trame courante. Les composantes mémorisées de la matrice de covariance sont d'une part celles de la forme : structurées sous la forme de N vecteurs de corrélations R_{p,p} (0≤p<N) à L' composantes, et d'autre part celles de la forme: structurées sous la forme de N(N-1)/2 matrices de corrélations R_{p,q} (0≤p<q<N) à L' lignes et L' colonnes.

Le calcul des N vecteurs de corrélations R_{p,p} est effectué par le module 28 de la manière illustrée sur la figure 3. Ce calcul comprend une boucle indexée par un entier i décroissant de L'-1 à 0. A l'initialisation 50 de cette boucle, la variable entière k est prise égale à L-δL·N-ε (on suppose ici L-δL'N-ε ≤ 0), et la variable d'accumulation *cor* est prise égale à 0. Dans l'itération i de la boucle, les composantes R_{p,p}(i) sont calculées successivement pour p décroissant de N-1 à 0. La variable p est d'abord prise égale à N-1 (étape 52). Les instructions *cor* = *cor*+h(k).h(k) et k=k+1 (étape 54) sont effectuées δ fois (si L-δL'N-ε < 0, les termes h(k) avec k<0 sont pris égaux à 0). Ensuite (étape 56), la composante R_{p,p}(i) est prise égale à la variable d'accumulation *cor,* et l'entier p est décrémenté d'une unité. Le test 58 est alors effectué sur la variable entière p. Si p≥0, on revient à l'étape 54 pour δ exécutions des instructions correspondantes. Si le test 58 montre que p<0, la variable entière i est décrémentée d'une unité (étape 60), puis comparée à 0 au test 62. Si i≥0, on revient avant l'étape 52 pour effectuer l'itération suivante dans la boucle. Le calcul des N vecteurs de corrélations est terminé lorsque le test 62 montre que i<0.

Ce calcul des N vecteurs de corrélations nécessite de l'ordre de δL'N additions, δL'N multiplications et L'N chargements en mémoire. On remarquera que l'initialisation 50 du calcul pcurrait être différente. Par exemple, l'entier k peut également être initialisé à L-δL'N à l'étape 50, chaque itération dans les boucles indexées par p décroissant de N-1 à 0 étant alors constituée par δ-ε exécutions de l'étape 54, suivies par l'étape 56 suivie par ε exécutions de l'étape 54. Le calcul reste correct parce qu'au total δ étapes 54 sont effectuées entre deux mémorisations successives de termes R_{p,p}(i).

Le calcul des N(N-1)/2 matrices de corrélations R_{p,q} peut être effectué par le module 28 de la manière illustrée sur la figure 4. Pour chaque valeur de l'entier t comprise entre 1 et N-1 et de l'entier d' comprise entre 0 et L'-1, ce calcul comprend une boucle B_{t,d'}, indexée par un entier i décroissant de L'-1-d' à 0. A l'initialisation 70 du calcul, l'entier t est pris égal à 1. L'entier d' est ensuite pris égal à 0 à l'étape 72. L'étape 74 correspond à l'initialisation de la boucle indexée par l'entier i. L'entier i est initialisé à L'-1-d', l'entier j à L'-1, l'entier d à δ.(t+d'N), l'entier k à L-δL'N-ε, et la variable d'accumulation *cor* à 0. Dans l'itération i de la boucle N_{t,d'}, les composantes R_{p,p+t}(i,i+d') sont calculées successivement pour p décroissant de N-1-t à 0 puis, si i>0, les composantes R_{q,q,N-t}(i+d',i-l) sont calculées successivement pour q décroissant de t-1 à 0. L'itération i commence par l'initialisation 76 des variables entières q et p à N-1 et N-1-t, respectivement. On exécute alors δ fois l'étape 78 consistant à ajouter le terme h(k).h(k+d) à la variable d'accumulation *cor* et à incrémenter la variable k d'une unité. A l'étape 80, la composante R_{p,q}(i,j) est prise égale à la variable d'accumulation *cor,* et les entiers p et q sont chacun décrémentés d'une unité. On effectue ensuite le test 82 sur l'entier p. Si p≥0, on retourne avant l'étape 78 qui sera de nouveau exécutée δ fois. Si le test 82 montre que p<0, on effectue le test 84 sur l'entier i. Si i>0, on passe à l'étape 86 où l'entier p' est initialisé à N-1, l'entier q restant égal à t-1. L'étape 86 est suivie par 8 exécutions successives de l'étape 88 consistant, comme l'étape 78, à ajouter h(k).h(k+d) à la variable d'accumulation *cor* et à incrémenter la variable entière k d'une unité. Ensuite, la composante R_{q,p'}(j,i-1) est prise égale à la variable d'accumulation *cor,* et les entiers p' et q sont chacun décrémentés d'une unité, à l'étape 90. On effectue ensuite le test 92 sur la valeur de l'entier q. Si q≥0, on revient avant l'étape 88 qui sera de nouveau exécutée δ fois. Si le test 92 montre que q<0, les entiers i et j sont chacun décrémentés d'une unité à l'étape 94, puis on revient avant l'étape 76 pour l'exécution de l'itération suivante dans la boucle B_{t,d'}. Cette boucle est terminée lorsque le test 84 montre que i≤0. L'entier d' est alors incrémenté d'une unité (étape 96), puis comparé au nombre L' (test 98). Si d'<L', on revient avant l'étape 74 pour effectuer une autre boucle B_{t,d'} indexée par l'entier i. Si le test 98 montre que d'=L', l'entier t est incrémenté d'une unité (étape 100), puis comparé au nombre N (test 102). Si t<N on revient avant l'étape 72 pour calculer les composantes des matrices R_{p,p+t} et R_{q,q+N-t} pour la nouvelle valeur de t. Le calcul des N(N-1)/2 matrices de corrélations est terminé lorsque le test 102 montre que t=N.

Ce calcul des N(N-1)/2 matrices de corrélations nécessite seulement de l'ordre de δL'²N(N-1)/2 additions, δL'²N(N-1)/2 multiplications et L'²N(N-1)/2 chargements en mémoire.

La recherche du code d'excitation peut être effectuée par le module 28 conformément à l'organigramme représenté sur les figures 5A et 5B. A l'étape 120, on calcule d'abord N-1 seuils partiels T(0),...,T(N-2), et on initialise le seuil T(N-1) à une valeur négative, par exemple -1. Les seuils partiels T(0),...,T(N-2) sont positifs et calculés en fonction du vecteur d'entrée D et du compromis visé entre l'efficacité de la recherche de l'excitation et la simplicité de cette recherche. Des valeurs élevées des seuils partiels tendent à diminuer la quantité de calculs nécessaires à la recherche de l'excitation, tandis que des valeurs faibles des seuils partiels conduisent à une recherche plus exhaustive dans le répertoire ACELP.

La recherche du code d'excitation comprend N boucles B₀, B₁, ..., B_{N-1} imbriquées les unes dans les autres. A l'initialisation 122₀ de la boucle B₀, l'index i₀ est pris égal à 0. L'itération d'index i₀ dans la boucle B₀ comprend une étape 124₀ de calcul de deux termes P(0) et α²(0) selon :${\text{P(0) = S}}_{\text{0}} {\text{.D(δi}}_{\text{0}} \text{N+ε)}$${\text{α}}^{\text{2}} {\text{(0) = S}}_{\text{0}} {\text{.R}}_{\text{0,0}} {\text{(i}}_{\text{0}} \text{)}$

On effectue ensuite la comparaison 126₀ entre les quantités P²(0) et T(0).α²(0). Si P²(0)<T(0).α²(0), alors on passe à l'étape 130₀ d'incrémentation de l'index i₀ puis au test 132₀ où l'index i₀ est comparé au nombre L'. Lorsque i₀ devient égal à L', la recherche de l'excitation est terminée. Sinon, on revient avant l'étape 124₀ pour procéder à l'itération suivante dans la boucle B₀. Si la comparaison 126₀ montre que P²(0)≥T(0).α²(0), alors la boucle B₁ est exécutée. Les boucles B_{q}, pour 0<q<N-1 se composent d'instructions identiques :
- une initialisation 122_{q}, où on prend i_{q}=0 ;
- pour l'itération d'index i_{q}, le calcul 124_{q} des deux quantités P(q) et α²(q) selon :${\text{P(q) = P(q-1)+S}}_{\text{q}} {\text{.D[δ(i}}_{\text{q}} \text{N+q)+ε]}$
- pour l'itération d'index i_{q}, une comparaison 126_{q} entre les quantités P²(q) et T(q).α²(q) ;
- si la comparaison 126_{q} montre que P²(q)≥T(q).α²(q), passage à la boucle B_{q+1} ;
- si la comparaison 126_{q} montre que P²(q)<T(q).α²(q), incrémentation 130_{q} de l'index i_{q}, puis comparaison 132_{q} entre l'index i_{q} et le nombre L' ;
- si la comparaison 132_{q} montre que i_{q}<L', retour avant l'étape 124_{q} pour l'itération suivante ; et
- si la comparaison 132_{q} montre que i_{q}=L', passage à l'étape 130_{q-1} d'incrémentation de l'index i_{q-1} de la boucle supérieure.

La boucle B_{N-1} se compose des mêmes instructions que les boucles précédentes. Toutefois, si la comparaison 126_{N-1} montre que P² (N-1)≥T(N-1).α²(N-1), alors on exécute une étape 128 avant de passer à l'étape 130_{N-1} d'incrémentation de l'index i_{N-1}. Cette étape 128 consiste d'une part à mettre à jour le seuil T(N-1) selon : T(N-1) = P₂(N-1)/α²(N-1), et d'autre part à mémoriser les paramètres relatifs au code qui vient d'être testé. Ces paramètres comprennent le gain d'excitation β pris égal à P(N-1)/α²(N-1), et les N index i₀,i₁,...,i_{N-1} permettant de trouver les positions des N impulsions du code. Les N index i₀,i₁,...,i_{N-1} peuvent être compilés en un index global k donné par : cet index k étant codé sur N.log₂(L') bits.

On constate que le rangement des composantes en matrices de corrélations permet, au cours de la recherche en boucles imbriquées, d'adresser les composantes nécessaires de la matrice U pour une boucle par une simple incrémentation des pointeurs i_{q} d'une unité, au lieu d'avoir à faire des calculs d'adresses plus compliqués comme dans le cas du codeur ACELP antérieur.

Il est possible d'assigner plusieurs valeurs pour l'amplitude d'une ou plusieurs impulsions des codes du répertoire. Dans ce cas, on attribue de préférence les derniers numéros d'ordre aux impulsions en question. S'il y a n_{q} valeurs d'amplitude possibles pour l'impulsion q, on exécute alors n_{q} fois la boucle B_{q} de l'organigramme des figures 5A et 5B avec à chaque fois une valeur différente de l'amplitude S_{q}, et on mémorise en outre à l'étape 128 le nombre de fois que la boucle B_{q} a été exécutée avant de rencontrer une valeur supérieure à P²(N-1)/α²(N-1). Ce nombre sera également transmis au décodeur qui pourra donc retrouver l'amplitude S_{q} à appliquer à l'impulsion correspondante du code d'excitation.

En référence à la figure 1, le décodeur ACELP comprend un démultiplexeur 8 recevant le flux binaire issu du codeur. Les valeurs quantifiées des paramètres d'excitation EXC et des paramètres de synthèse LTP et LPC sont fournies au générateur 10, à l'amplificateur 12 et aux filtres 14, 16 pour reconstituer le signal synthétique ŝ, qui peut par exemple être converti en analogique par le convertisseur 18 avant d'être amplifié puis appliqué à un haut-parleur 19 pour restituer la parole originale.

Dans un second mode de réalisation de l'invention, on considère un répertoire algébrique constitué à partir de M groupes de N ensembles *{E*_{*0*}^{*(m)*}*,E*_{*1*}^{*(m)*}*,...*,*E*_{*N-1*}^{*(m)*}*}* (0≤m<M) de positions possibles pour les impulsions 0,1,...,N-1 des codes. Les MN ensembles ont tous le même cardinal L', et la position d'ordre i dans l'ensemble *E*_{*p*}^{*(m)*} du groupe m contenant des positions possibles pour l'impulsion p(0≤1<L', 0≤p<N, 0≤m<M) est donnée par :${\text{pos}}_{\text{i,p}} {\text{}}^{\text{(m)}} {\text{= δ. (iN+p)+ε}}^{\text{(m)}} {\text{(2}}_{\text{m}} \text{)}$ δ et ε⁽⁰⁾,...,ε^{(m-1)} étant des entiers tels que 0≤ε⁽⁰⁾<...<ε^{(M-1)}<δ. Un code du répertoire est alors caractérisé par un index de groupe m et par N index de position i.

Une procédure de codage optimale comparable à celle précédemment décrite conduit au calcul de M groupes de N vecteurs de corrélations *R*_{*p,p*}^{*(m)*} (0≤m<M, 0≤p<N) :${\text{R}}_{\text{p,p}} {\text{}}^{\text{(m)}} {\text{(i) = U(pos}}_{\text{i,p}} {\text{}}^{\text{(m)}} {\text{, pos}}_{\text{i,p}} {\text{}}^{\text{(m)}} \text{),}$ et de M groupes de N(N-1)/2 matrices de corrélations *R*_{*p,q*}^{*(m)*} (0≤m<M, 0≤p<q<N) :${\text{R}}_{\text{p,q}} {\text{}}^{\text{(m)}} {\text{(i,j) = U(pos}}_{\text{i,p}} {\text{}}^{\text{(m)}} {\text{, pos}}_{\text{j,q}} {\text{}}^{\text{(m)}} \text{).}$

Pour calculer les composantes des M groupes de vecteurs de corrélations, on peut procéder conformément à l'organigramme de la figure 3 avec les modifications suivantes :
- la variable entière k est intialisée à L-δL'N à l'initialisation 50 de la boucle de calcul ; et
- les δ exécutions de l'étape 54 et l'étape 56 sont remplacées par la séquence représentée sur la figure 6 : l'étape 54 est d'abord exécutée δ-ε^{(M-1)} fois avant de prendre *R*_{*p,p*}^{*(M-1)*}*(i)=cor* à l'étape 55_{M-1} ; ensuite, pour m décroissant de M-2 à 0, on exécute ε^{(m+1)} - ε^{(m)} fois l'étape 54 puis on prend *R*_{*p,p*}^{*(m)*}*(i)=cor* à l'étape 55ₘ ; enfin on exécute encore ε⁽⁰⁾ fois l'étape 54 avant de décrémenter l'entier p à l'étape 57.

Pour calculer les composantes des M groupes de matrice de corrélations, on peut procéder conformément à l'organigramme de la figure 4 avec les modifications suivantes :
- la variable entière k est initialisée à L-δL'N à l'initialisation 74 d'une boucle B_{t,d'} ;
- les δ exécutions de l'étape 78 et l'étape 80 sont remplacées par la séquence représentée sur la figure 7 ; l'étape 78 est d'abord exécutée δ-ε^{(M-1)} fois avant de prendre *R*_{*p,q*}^{*(M-1)*} *(i,j)=cor* à l'étape 79_{M-1} ; ensuite, pour m décroissant de M-2 à 0, on exécute ε^{(m+1)}-ε^{(m)} fois l'étape 78 puis on prend *R*_{*p,q*}^{*(m)*} *(i,j)=cor* à l'étape 79ₘ ; enfin on exécute encore ε⁽⁰⁾ fois l'étape 78 avant de décrémenter les entiers p et q à l'étape 81 ; et
- les δ exécutions de l'étape 88 et l'étape 90 sont remplacées par la séquence représentée sur la figure 8 : l'étape 88 est d'abord exécutée δ-ε^{(M-1)} fois avant de prendre *R*_{*q,p'*}^{*(M-1)*} *(j,i-1)=cor* à l'étape 89_{M-1} ; ensuite, pour m décroissant de M-2 à 0, on exécute ε^{(m+1)}-ε^{(m)} fois l'étape 88 puis on prend *R*_{*q,p'*}^{*(m)*} *(j,i-1)=cor à l'étape 89*_{*m*} *;* enfin on exécute encore ε⁽⁰⁾ fois l'étape 88 avant de décrémenter les entiers p' et q à l'étape 91.

Une fois que les vecteurs de corrélations et les matrices de corrélations ont été calculés, la recherche de l'excitation peut être simplement effectuée en exécutant une fois pour chacun des M groupes la recherche en boucles imbriquées représentée sur les figures 5A et 5B. Il suffit alors de mémoriser à l'étape 128 le nombre de fois que la recherche en boucles imbriquées a été entièrement exécutée avant la recherche courante pour obtenir l'index m du groupe permettant de reconstituer le code d'excitation sélectionné.

On comprend donc que le second mode de réalisation généralise le premier qui correspond au cas particulier M=1.

Le second mode de réalisation avec M>1 permet cependant de mettre en oeuvre une procédure de recherche sous-optimale qui procure encore d'importants gains en espace mémoire. Cette procédure consiste à ne mémoriser les vecteurs de corrélations *R*_{*p,p*}^{*(m)*} et les matrices de corrélations *R*_{*p,q*}^{*(m)*} que pour µ des index de groupe m (1≤µ<M). Le gain supplémentaire en espace mémoire est alors d'un facteur µ/M. Cette procédure revient à subdiviser la matrice de covariance U en sous-blocs avec l'approximation U(i,j)≈U(i-1,j-1) au sein de chaque sous-bloc. Si le nombre d'impulsions N est important, on aura intérêt à ne pas prendre une valeur trop faible du rapport µ/M afin de ne pas trop dégrader la qualité du codage. Un ajustement des nombres µ et M permet de déterminer un compromis entre la qualité du codage et l'espace mémoire nécessaire.

Lorsque cette procédure sous-optimale est mise en oeuvre, on shunte les étapes 55ₘ, 79ₘ et 89ₘ (figures 6 à 8) relatives à ceux des index m pour lesquels on ne mémorise pas les vecteurs de corrélations *R*_{*p*}_{,}_{*p*}^{*(m)*} et les matrices de corrélations *R*_{*p,q*}^{*(m)*}*.*

Si, pour simplifier l'exposé sans en affecter la généralité, on considère le cas {M=2, µ=1} dans lequel on ne mémorise que les composantes des vecteurs *R*_{*p,p*}^{*(0)*} et des matrices *R*_{*p,q*}^{*(0)*}, la recherche de l'excitation peut être effectuée conformément à l'organigramme des figures 5A et 5B en modifiant les boucles B_{q}(0≤q<N) de la manière indiquée sur la figure 9. A l'étape 124_{q}, les termes *P(q)* et α^{*2*}*(q)* sont calculés comme dans le cas des figures 5A et 5B relativement au groupe m=0. Si le test 126_{q} montre que *P*^{*2*}*(q)*/α^{*2*}*(q)* est supérieur au seuil T(q), on exécute les boucles inférieures en commençant par B_{q+1} ou, si q=N-1, on effectue la mise à jour 128 du seuil et des paramètres d'excitation qui comprennent en outre l'index m alors pris égal à 0. On passe ensuite à l'étape 125_{q}, qui est exécutée directement si le test 126_{q} montre que *P*^{*2*}*(q)<T(q).α*^{*2*}*(q)*. A l'étape 125_{q}, on calcule le terme P(q) relativement au groupe m=1. Le terme correspondant α^{*2*}*(q)* n'est pas recalculé étant donné que, dans l'approximation utilisée, on le considère égal au terme α^{*2*}*(q)* précédemment calculé pour m=0. Le test 127_{q} consiste ensuite à comparer *P*^{*2*}*(q)* et *T(q).α*^{*2*}*(q).* Si *P*^{*2*}*(q)/α*^{*2*}*(q)* est supérieur au seuil T(q), on exécute les boucles inférieures en commençant par B_{q+1} ou, si q=N-1, on effectue la mise à jour 128 du seuil et des paramètres d'excitation, qui comprennent l'index m alors pris égal à 1. On passe ensuite à l'incrémentation 130_{q} de l'entier i_{q}, qui est exécutée directement si le test 127_{q} montre que *P*^{*2*}*(q)<T(q).α*^{*2*}*(q).*

### Exemple 1

Dans ce premier exemple mettant en oeuvre le premier mode de réalisation décrit ci-dessus, on utilise des trames de 30 ms (soit Λ=240 échantillons à 8kHz), subdivisées en sous-trames de 5ms (L=40). Le répertoire ACELP comprend des codes de N=4 impulsions ayant chacune L'=11 positions possibles données par la relation (2) avec δ=1 et ε=0. Si une impulsion occupe la dernière position, qui est supérieure ou égale à L=40, son amplitude est annulée par le décodeur. Un code d'excitation correspond à un code tronqué du répertoire (échantillons 0 à L-1=39 seulement), et peut donc contenir 0, 1, 2, 3 ou 4 impulsions. La répartition des impulsions dans une sous-trame est présentée dans le tableau I. L'allocation du débit binaire par trame est présentée dans le tableau II. 204 bits par trame correspondent à un débit binaire de 6,8 kbit/s.

**TABLEAU II**

| Paramètres | Sous-trames 1 et 4 | Sous-trames 2,3,5 et 6 | Total par trame |
|---|---|---|---|
| LPC | | | 30 |
| Retard LTP(T) | 8 | 5 | 36 |
| impulsions | 14+1 | 14+1 | 90 |
| signe de β | 1 | 1 | 6 |
| gains G et β | 7 | 7 | 42 |
| Total | | | 204 |

De façon connue, les coefficients LPC sont convertis sous forme de paramètres de raies spectrales (LSP) quantifiés vectoriellement. Les retards LTP, qui peuvent prendre 256 valeurs entières ou fractionnaires entre 19⅛ et 143 sont quantifiés sur 8 bits. Ces 8 bits sont transmis dans les sous-trames 1 et 4 et, pour les autres sous-trames, une valeur différentielle est codée sur 5 bits seulement. Le répertoire contient K=(L')^{N}=14641 mots de code. 14 bits sont donc nécessaires pour coder les positions, plus un bit donnant le signe de l'impulsion p=3.

Dans cet exemple 1, la mise en oeuvre de l'invention permet de diviser par 2,5 la taille de la mémoire requise au codeur pour stocker les composantes de la matrice de covariance, tout en obtenant des signaux de sortie identiques à ceux que permettait d'obtenir le codeur ACELP antérieur. La mémoire vive nécessaire pour stocker les données et variables utile au codeur et les composantes de la matrice de covariance est ainsi réduite de 2264+1936=4200 mots de 16 bits à 2264+770=3034 mots de 16 bits, ce qui permet un adressage sur 12 bits compatible avec les mémoires RAM statiques et les processeurs de traitement numérique (DSP) courants.

### Exemple 2

Dans ce second exemple mettant en oeuvre le premier mode de réalisation décrit ci-dessus, on utilise des trames de 30 ms (Λ=240) subdivisées en sous-trames de 6ms (L=48). Le répertoire ACELP comprend des codes de N=3 impulsions ayant chacune L'=16 positions possibles données par la relation (2) avec δ=1 et ε=0. Comme δL'N=L, les mots de codes ne sont pas tronqués pour obtenir l'excitation qui comporte toujours N=3 impulsions.

Les paramètres LPC et LTP sont déterminés de façon semblable à l'exemple 1. Le répertoire contient K=(L')^{N}=4096 mots de code. 12 bits sont donc nécessaires pour coder les positions. Le débit binaire est alors de 158 bits par trame, soit 5,3 kbit/s.

Dans cet exemple 2, la mise en oeuvre de l'invention permet de diviser par 2,8 la mémoire requise au codeur pour stocker les composantes de la matrice de covariance tout en obtenant des signaux de sortie identiques (gain de 1488 mots de 16 bits permettant un adressage sur 12 bits dans la mémoire vive).

### Exemple 3

Dans ce troisième exemple mettant en oeuvre le second mode de réalisation avec la procédure de recherche sous-optimale (µ=1), on utilise des trames de 30ms (Λ=240) subdivisées en sous-trames de 7,5 ms (L=60). Le répertoire ACELP est construit à partir de M=2 groupes de N=4 ensembles de positions de cardinal L'=8. Les positions sont données par les relations (2ₘ) avec δ=2, ε⁽⁰⁾=0 et ε⁽¹⁾=1. Les mots de code du répertoire ont une longueur δL'N=64 supérieure à la longueur L d'une sous-trame. Ils doivent donc être tronqués (échantillons 0 à L-1=59 seulement) pour obtenir une excitation contenant 2, 3 ou 4 impulsions. La répartition des impulsions dans une sous-trame est présentée dans le tableau III pour le groupe m=0 et dans le tableau IV pour le groupe m=1.

Le répertoire contient K=M.(L')^{N}=8192 mots de code. 13 bits sont donc nécessaires pour coder les positions, plus 4 bits donnant les signes des impulsions. Les paramètres de synthèse étant codés comme dans le cas des exemples 1 et 2, le codeur produit 153 bits par trame, ce qui représente un débit de 5,1 kbit/s.

Dans cet exemple, la mise en oeuvre de l'invention permet de diviser par 9,8 la taille de la mémoire requise au codeur pour stocker les composantes de la matrice de covariance, la réduction de mémoire vive requise étant de 3680 mots de 16 bits (416 composantes utiles de la matrice U au lieu de (δL'N)²=4096). Le second mode de réalisation de l'invention, appliqué sans la procédure sous-optimale, nécessiterait de stocker 832 composantes de la matrice U.

## Revendications

1. Procédé de codage de parole à prédiction linéaire et excitation par codes (CELP), dans lequel on numérise un signal de parole en trames successives de L échantillons, on détermine de manière adaptative d'une part des paramètres de synthèse définissant des filtres de synthèse, et d'autre part des paramètres d'excitation incluant pour chaque trame des positions d'impulsions d'un code d'excitation de L échantillons appartenant à un répertoire algébrique prédéterminé et un gain d'excitation associé, et on transmet des valeurs de quantification représentatives des paramètres déterminés, dans lequel le répertoire algébrique est défini à partir d'au moins un groupe de N ensembles (E₀, E₁, ..., E_{N-1}) de positions d'impulsion possibles dans des codes d'au moins L échantillons, un code du répertoire étant représenté par N positions d'impulsion appartenant respectivement aux N ensembles de positions d'un groupe, et dans lequel la détermination des paramètres d'excitation relatifs à une trame comporte la sélection d'un code du répertoire qui maximise la quantité *P*_{*k*}^{*2*}*/α* _{*k*}^{*2*} dans laquelle *P*_{*k*} *= D.c*_{*k*}^{*T*} désigne le produit scalaire entre le code cₖ du répertoire et un vecteur cible D dépendant du signal de parole de la trame et des paramètres de synthèse, et α_{*k*}^{*2*} désigne l'énergie sur la trame du code cₖ filtré par un filtre composé des filtres de synthèse et d'un filtre de pondération perceptuelle, le calcul des énergies α_{*k*}² comportant un calcul et une mémorisation de composantes d'une matrice de covariance U = H^{T}.H où H désigne une matrice triangulaire inférieure de Toeplitz à L lignes et L colonnes formée à partir de la réponse impulsionnelle h(0), h(1),..., h(L-1) dudit filtre composé,
caractérisé en ce que les composantes mémorisées de la matrice de covariance sont seulement, pour au moins un groupe de N ensembles, celles de la forme : avec 0≤p<N et celles de la forme : avec 0≤p<q<N, pos_{i,p} et pos_{j,q} désignant respectivement les positions d'ordre i et j dans les ensembles (Eₚ,E_{q}) dudit groupe contenant des positions possibles pour les impulsions p et q des codes du répertoire.

2. Procédé selon la revendication 1, caractérisé en ce que, pour un groupe de N ensembles, lesdites composantes mémorisées de la matrice de covariance sont structurées sous la forme de N vecteurs de corrélations et N(N-1)/2 matrices de corrélations, chaque vecteur de corrélations R_{p,p} étant associé à un numéro d'impulsion p dans les codes du répertoire (0 ≤ p < N) et étant de dimension Lₚ' égale au cardinal de l'ensemble (Eₚ) dudit groupe qui contient des positions possibles pour l'impulsion p, avec des composantes i (0≤i<L_{p'}) de la forme R_{p,p}(i)=U(pos_{i,p},pos_{i,p}), et chaque matrice de corrélations R_{p,q} étant associée à deux numéros d'impulsion différents p,q dans les codes du répertoire (0≤p<q<N) et ayant *L*_{*p*}*'* lignes et *L*_{*q*}*'* colonnes, avec des composantes de la forme R_{p,q}(i,j) = U(pos_{i,p},pos_{j,q}) à la ligne i et à la colonne j (0≤i<Lₚ' et 0≤j<L_{q}').

3. Procédé selon la revendication 2, caractérisé en ce que les ensembles (E₀, E₁,..., E_{N-1}) dudit groupe qui contiennent des positions possibles pour une impulsion des codes du répertoire ont tous le même cardinal L', la position d'ordre i dans l'ensemble (Eₚ) des positions possibles pour l'impulsion p (0≤i<L', 0≤p<N) étant donnée par :${\text{pos}}_{\text{i,p}} \text{= δ.(iN+p)+ε,}$ δ et ε étant deux entiers tels que δ > 0 et ε ≥ 0.

4. Procédé selon la revendication 2, caractérisé en ce que le répertoire algébrique est défini à partir de M groupes de N ensembles de L' positions possibles pour une impulsion d'un code du répertoire, avec M>1, la position d'ordre i dans l'ensemble (*E*_{*p*}^{*(m)*}) du groupe m contenant des positions possibles pour l'impulsion p (0≤i<L', 0≤m<M, 0≤p<N) étant donnée par:${\text{pos}}_{\text{i,p}} {\text{}}^{\text{(m)}} {\text{= δ.(iN+p)+ε}}^{\text{(m)}}$ δ, ε⁽⁰⁾ ,..., ε^{(M-1)} étant des entiers tels que 0 ≤ ε⁽⁰⁾<... < ε^{(M-1)}<δ.

5. Procédé selon la revendication 4, caractérisé en ce que les vecteurs de corrélations (R_{p,p}^{(m)}) et les matrices de corrélations (R_{p,q}^{(m)}) sont mémorisés seulement pour µ des groupes, µ étant un entier tel que 1≤µ<M.

6. Procédé selon la revendication 3, 4 ou 5, caractérisé en ce que le calcul des N vecteurs de corrélations relatifs à un groupe comprend une initialisation d'une variable entière k et d'une variable d'accumulation *cor,* et une boucle indexée par un entier i décroissant de L'-1 à 0, l'itération i dans ladite boucle comprenant les calculs successifs des composantes R_{p,p}(i) desdits vecteurs pour p décroissant de N-1 à 0, une composante R_{p,p}(i) étant prise égale à la variable d'accumulation *cor* après δ incrémentations de la variable entière k et δ additions correspondantes des termes h(k).h(k) à la variable d'accumulation *cor.*

7. Procédé selon la revendication 3, 4 ou 5, caractérisé en ce que le calcul des N(N-1)/2 matrices de corrélations relatives à un groupe comprend, pour tout entier t dans l'intervalle [1, N-1] et tout entier d' dans l'intervalle [0,L'-1], une initialisation d'une variable entière k et d'une variable d'accumulation *cor,* et une boucle (B_{t,d'}) indexée par un entier i décroissant de L'-1-d' à 0, l'itération i dans ladite boucle comprenant les calculs successifs des composantes R_{p,p+t}(i,i+d') desdites matrices pour p décroissant de N-1-t à 0 puis, si i > 0, les calculs successifs des composantes R_{q,q+N-t}(i+d',i-1) desdites matrices pour q décroissant de t-1 à 0, une composante R_{p,p+t}(i,i+d') ou R_{q,q+N-t}(i+d,i-1) étant prise égale à la variable d'accumulation *cor* après δ incrémentations de la variable entière k et δ additions correspondantes des termes h(k).h(k+d) à la variable d'accumulation *cor,* avec d = δ.(t+d'N).

## Patentansprüche

1. Verfahren zur Sprachcodierung mit linarer Prädiktion und Anregung mittels Codes (CELP), mit Digitalisierung eines Sprachsignals in aufeinanderfolgende Raster von L Abtastproben, adaptiver Bestimmung von Syntheseparametern, welche Synthesefilter definieren, einerseits, und Anregungsparametern, welche für jedes Raster Impulspositionen eines Anregungscode von L Abtastproben, der einem vorgegebenen algebraischen Verzeichnis zugehört, und eine zugeordnete Anregungsverstärkung umfassen, andererseits, und Übertragung von für die bestimmten Parameter repräsentativen Quantifizierungswerten, bei dem das algebraische Verzeichnis ausgehend von mindestens einer Gruppe von N Mengen (E₀, E₁, ..., E_{N-1}) von möglichen Impulspositionen in Codes mit mindestens L Abtastproben definiert ist, wobei ein Code des Verzeichnisses durch N Impulspositionen dargestellt ist, die jeweils den N Mengen von Positionen einer Gruppe zugehören, und bei dem die Bestimmung der Anregungsparameter relativ zu einem Raster die Auswahl eines Code aus dem Verzeichnis beinhaltet, der die Menge Pₖ²/αₖ² maximiert, in der Pₖ = D·cₖ^{T} das Skalarprodukt zwischen dem Code cₖ des Verzeichnisses und einem Zielvektor D bezeichnet, der von dem Sprachsignal des Rasters und den Syntheseparametern abhängt, und αₖ² die Energie des durch ein aus den Synthesefiltern und einem Wahrnehmungswichtungsfilter zusammengesetztes Filter gefilterten Code cₖ an dem Raster bezeichnet, wobei die Berechnung der Energien αₖ² eine Berechnung und eine Speicherung von Komponenten einer Kovarianzmatrix U = H^{T}·H beinhaltet, wobei H eine absteigend dreiecksförmige Toeplitz-Matrix mit L Zeilen und L Spalten bezeichnet, die ausgehend von der Impulsantwort h(0), h(1), ..., h(L-1) des zusammengesetzten Filters gebildet ist,
dadurch gekennzeichnet, daß die gespeicherten Komponenten der Kovarianzmatrix für mindestens eine Gruppe von N Mengen nur diejenigen mit der Form: mit 0≤p<N, und diejenigen mit der Form: mit 0≤p<q<N sind, wobei pos_{i,p} und pos_{j,q} jeweils die Positionen der Ordnung i bzw. j in den Mengen (Eₚ,E_{q}) der Gruppe bezeichnen, welche mögliche Positionen für die Impulse p und q der Codes des Verzeichnisses enthält.

2. Verfahren nach Anspruch 1, dadurch gekennzeichnet, daß für eine Gruppe von N Mengen die gespeicherten Komponenten der Kovarianzmatrix in Form von N Korrelationsvektoren und N(N-1)/2 Korrelationsmatrizen strukturiert sind, wobei jeder Korrelationsvektor R_{p,p} einer Impulsnummer p in den Codes des Verzeichnisses (0 ≤ p < N) zugeordnet ist und eine Dimension Lₚ, besitzt, die gleich der Kardinalzahl der Menge (Eₚ) der Gruppe ist, welche mögliche Positionen für den Impuls p mit Komponenten i (0≤i<L_{p'}) der Form R_{p,p}(i)=U(pos_{i,p},pos_{i,p}) enthält, und jede Korrelationsmatrix R_{p,q} in den Codes des Verzeichnisses (0≤p<q<N) zwei unterschiedlichen Impulsnummern p,q zugeordnet ist und Lₚ, Zeilen und L_{q'} Spalten mit Komponenten der Form R_{p,q}(i,j) = U(pos_{i,p},pos_{j,q}) in der Zeile i und in der Spalte j (0≤i<Lₚ, und 0≤j<L_{q},) aufweist.

3. Verfahren nach Anspruch 2, dadurch gekennzeichnet, daß alle Mengen (E₀, E₁, ..., E_{N-1}) der Gruppe, die mögliche Positionen für einen Impuls der Codes des Verzeichnisses enthalten, die gleiche Kardinalzahl L' besitzen, wobei die Position der Ordnung i in der Menge (Eₚ) der möglichen Positionen für den Impuls p (0≤i<L', 0≤p<N) gegeben ist durch:${\text{pos}}_{\text{i,p}} \text{= δ·(iN+p)+ε,}$ wobei δ und ε zwei ganze Zahlen wie δ > 0 und ε ≥ 0 sind.

4. Verfahren nach Anspruch 2, dadurch gekennzeichnet, daß das algebraische Verzeichnis ausgehend von M Gruppen von N Mengen von L' möglichen Positionen für einen Impuls eines Code des Verzeichnisses definiert ist, mit M>1, wobei die Position der Ordnung i in der Menge (Eₚ^{(m)}) der Gruppe m, die mögliche Positionen für den Impuls p (0≤i<L', 0≤m<M, 0≤p<N) enthält, gegeben ist durch:${\text{pos}}_{\text{i,p}} {\text{}}^{\text{(m)}} {\text{= δ·(iN+p)+ε}}^{\text{(m)}}$ wobei δ,ε⁽⁰⁾,..., ε(^{M-1}) ganze Zahlen wie 0 ≤ ε⁽⁰⁾<... < ε^{(M-1)}<δ sind.

5. Verfahren nach Anspruch 4, dadurch gekennzeichnet, daß die Korrelationsvektoren (R_{p,p}^{(m)}) und die Korrelationsmatrizen (R_{p,q}^{(m)}) nur für µ der Gruppen gespeichert werden, wobei µ eine ganze Zahl wie 1≤µ<M ist.

6. Verfahren nach Anspruch 3, 4 oder 5, dadurch gekennzeichnet, daß die Berechnung der N Korrelationsvektoren bezüglich einer Gruppe eine Initialisierung einer ganzzahligen Variablen k und einer Akkumulationsvariablen *cor* sowie eine durch eine ganze Zahl i absteigend von L'-1 bis 0 indexierte Schleife beinhaltet, wobei die Iteration i in der Schleife die aufeinanderfolgenden Berechnungen der Komponenten R_{p,p}(i) der Vektoren für p absteigend von N-1 bis 0 beinhaltet, und eine Komponente R_{p,p}(i) nach δ Inkrementierungen der ganzzahligen Variablen k und δ entsprechenden Additionen der Ausdrücke h(k)·h(k) mit der Akkumulationsvariablen *cor* gleich der Akkumulationsvariablen *cor* genommen wird.

7. Verfahren nach Anspruch 3, 4 oder 5, dadurch gekennzeichnet, daß die Berechnung der N(N-1)/2 Korrelationsmatrizen bezüglich einer Gruppe für jedes ganzzahlige t in dem Intervall [1, N-1] und jedes ganzzahlige d' in dem Intervall [0, L'-1] eine Initialisierung einer ganzzahligen Variablen k und einer Akkumulationsvariablen *cor* und eine durch eine ganze Zahl i absteigend von L'-1-d' bis 0 indexierte Schleife (B_{t,d}') beinhaltet, wobei die Iteration i in der Schleife die aufeinanderfolgenden Berechnungen der Komponenten R_{p,p+t}(i,i+d') der Matrizen für p absteigend von N-1-t bis 0 beinhaltet, daraufhin, falls i > 0, die aufeinanderfolgenden Berechnungen der Komponenten R_{q,q+N-t}(1+d',i-1) der Matrizen für q absteigend von t-1 bis 0, und eine Komponente R_{p,p+t}(i,i+d') oder R_{q,q+N-t}(i+d',i-1) nach δ Inkrementierungen der ganzzahligen Variablen k und δ entsprechenden Additionen der Ausdrücke h(k)·h(k+d) mit der Akkumulationsvariablen *cor* gleich der Akkumulationsvariablen *cor* genommen wird, mit d = δ·(t+d'N).

## Claims

1. Code-excited linear prediction (CELP) speech coding method, comprising the steps of: digitizing a speech signal as successive frames of L samples; adaptively determining on the one hand synthesis parameters defining synthesis filters, and on the other hand excitation parameters including, for each frame, pulse positions in an excitation code of L samples belonging to a predetermined algebraic codebook and an associated excitation gain; and transmitting quantization values representative of the determined parameters, wherein the algebraic codebook is defined on the basis of at least one group of N sets (E₀, E₁,..., E_{N-1}) of possible pulse positions in codes of at least L samples, a code from the codebook being represented by N pulse positions belonging respectively to the N sets of positions of a group, and wherein the determination of the excitation parameters relating to a frame includes selecting a code from the codebook which maximizes the quantity *P*_{*k*}^{*2*}*/α*_{*k*}^{*2*} in which *P*_{*k*}*=D.c*_{*k*}^{*T*} denotes the scalar product of a code cₖ from the codebook and a target vector D depending on the speech signal of the frame and on the synthesis parameters, and α_{*k*}^{*2*} denotes the energy in the frame of the code cₖ filtered by a compound filter made up of the synthesis filters and of a perceptual weighting filter, the calculation of the energies *α*_{*k*}^{*2*} including a calculation and memory-storage of components of a covariance matrix U=H^{T}.H where H denotes a lower triangular Toeplitz matrix with L rows and L columns, formed from the impulse response h(0), h(1),..., h(L-1) of said compound filter,
characterized in that the memory-stored components of the covariance matrix are only, for at least one group of N sets, those of the form: with 0≤p<N and those of the form: with 0≤p<q<N, pos_{i,p} and pos_{j,q} respectively denoting the positions of order i and j in the sets (Eₚ,E_{q}) of said group containing possible positions for the pulses p and q of the codes from the codebook.

2. Method according to Claim 1, characterized in that, for a group of N sets, said memory-stored components of the covariance matrix are structured in the form of N correlation vectors and N(N-1)/2 correlation matrices, each correlation vector R_{p,p} being associated with a pulse number p in the codes from the codebook (0≤p<N) and being of dimension Lₚ' equal to the cardinal of the set (Eₚ) from said group which contains possible positions for the pulse p, with components i (0≤i<Lₚ') of the form R_{p,p}(i)=U(pos_{i,p},pos_{i,p}), and each correlation matrix R_{p,q} being associated with two different pulse numbers p,q in the codes from the codebook (0≤p<q<N) and having *L*_{*p*}*'* rows and *L*_{*q*}*'* columns, with components of the form R_{p,q}(i,j)= U(pos_{i,p},pos_{j,q}) in row i and in column j (0≤i<Lₚ' and 0≤j<L_{q}').

3. Method according to Claim 2, characterized in that the sets (E₀, E₁,..., E_{N-1}) of said group which contain possible positions for a pulse of the codes from the codebook all have the same cardinal L', the position of order i in the set (Eₚ) of the possible positions for the pulse p (0≤i<L', 0≤p<N) being given by:${\text{pos}}_{\text{i,p}} \text{=δ.(iN+p) + ε,}$ δ and ε being two integers such that δ > 0 and ε ≥ 0.

4. Method according to Claim 2, characterized in that the algebraic codebook is defined on the basis of M groups of N sets of L' possible positions for a pulse of a code from the codebook, with M>1, the position of order i in the set *(E*_{*p*}^{*(m)*}*)* of the group m containing the possible positions for the pulse p (0≤i<L', 0≤m<M, 0≤p<N) being given by:${\text{pos}}_{\text{i,P}} {\text{}}^{\text{(m)}} {\text{= δ. (iN+p) +ε}}^{\text{(m)}}$ δ, ε⁽⁰⁾,..., ε^{(M-1)} being integers such that 0 ≤ ε⁽⁰⁾<...<ε^{(M-1)}<δ.

5. Method according to Claim 4, characterized in that the correlation vectors (R_{p,p}^{(m)}) and the correlation matrices (R_{p,q}^{(m)}) are stored in memory only for u of the groups, u being an integer such that 1≤µ<M.

6. Method according to Claim 3, 4 or 5, characterized in that the calculation of the N correlation vectors relating to a group comprises an initialization of an integer variable k and of an accumulation variable *cor,* and a loop indexed by an integer i decreasing from L'-1 to 0, the iteration i in said loop comprising the successive calculations of the components R_{p,p}(i) of said vectors for p decreasing from N-1 to 0, a component R_{p,p}(i) being taken equal to the accumulation variable *cor* after δ incrementations of the integer variable k and δ corresponding additions of the terms h(k).h(k) to the accumulation variable *cor*.

7. Method according to Claim 3, 4 or 5, characterized in that the calculation of the N(N-1)/2 correlation matrices relating to a group comprises, for every integer t in the interval [1, N-1] and every integer d' in the interval [0,L'-1], an initialization of an integer variable k and of an accumulation variable *cor,* and a loop (B_{t,d},) indexed by an integer i decreasing from L'-1-d' to 0, the iteration i in said loop comprising the successive calculations of the components R_{p,p+t}(i,i+d') of said matrices for p decreasing from N-1-t to 0 and then, if i > 0, the successive calculations of the components R_{q,q+N-t}(i+d',i-1) of said matrices for q decreasing from t-1 to 0, a component R_{p,p+t}(i,i+d') or R_{q,q+N-t}(i+d',i-1) being taken equal to the accumulation variable *cor* after δ incrementations of the integer variable k and δ corresponding additions of the terms h(k).h(k+d) to the accumulation variable *cor,* with d = δ.(t+d'N).
